# EUROPÄISCHE PATENTSCHRIFT

(11) **EP 3 132 202 B1**
(45) Veröffentlichungstag und Bekanntmachung des Hinweises auf die Patenterteilung: **19.09.2018**
(21) Anmeldenummer: 16713409.7
(22) Anmeldetag: 30.03.2016
(51) Int. Cl.: F23R 3/00, F23R 3/50, F23R 3/60, F23R 3/06

(54) **UMFÜHRUNGS-HITZESCHILDELEMENT**
BYPASS HEAT SHIELD ELEMENT
ELEMENT DE BOUCLIER THERMIQUE AVEC CONTOURNEMENT

(30) Priorität: 02.04.2015 DE 102015205975
(43) Veröffentlichungstag der Anmeldung: 22.02.2017
(73) Patentinhaber: Siemens Aktiengesellschaft, 80333 München (DE)
(72) Erfinder: BÖTTCHER, Andreas, 40822 Mettmann (DE); KLUGE, Andre, 48249 Dülmen (DE); KRIEGER, Tobias, 46147 Oberhausen (DE); MALECHA, Kaspar Matthias, DE / 45357 Essen (DE); MOUJANE, Youssef, 45355 Essen (DE); SCHILDMACHER, Kai-Uwe, 45481 Mülheim a.d. Ruhr (DE)
(86) Internationale Anmeldenummer: PCT/EP2016/056881
(87) Internationale Veröffentlichungsnummer: WO 2016/156370

(56) Entgegenhaltungen:
- WO-A2-2013/135702
- WO-A2-2013/135859

## Beschreibung

Die Erfindung betrifft ein Hitzeschildelement, insbesondere zur Auskleidung einer Brennkammer. Die Erfindung betrifft ferner eine Ringbrennkammer sowie eine Gasturbinenanlage.

Im Teillastbetrieb einer Gasturbine fällt die Verbrennungstemperatur in der Brennkammer ab. Gleichzeitig fällt ebenfalls die für die Kohlenmonoxid-Emissionen relevante Primär-Zonen Temperatur ab. Wenn diese einen Minimalwert unterschreitet werden verstärkt Kohlenmonoxid-Emissionen erzeugt und die Grenze des nutzbaren Kohlenmonoxid-emissionskonformen Teillastbereichs der Gasturbine ist erreicht.

Bei Vorliegen einer gesetzlichen Kohlenmonoxid-Emissionsgrenze kann der Betreiber der Gasturbine sich gezwungen sehen, seine Gasturbine abzuschalten, wenn es für ihn nicht möglich ist, die Leistung seiner Gasturbine weiter zu reduzieren, ohne gleichzeitig die Kohlenmonoxid-Emissionsgrenze zu überschreiten.

Abhilfe schafft die Einspeisung von Bypass-Luft in die Brennkammer, also von Verdichterendluft, welche vor dem Brenner abgezweigt und hinter der Verbrennungszone in die Brennkammer geführt wird. Allerdings erfordern die Wände von Hochtemperaturgasreaktoren, beispielsweise von unter Druck betriebenen Gasturbinenbrennkammern, eine geeignete Abschirmung ihrer Tragstruktur gegen einen Angriff des heißen Gases. Keramische Materialien sind aufgrund ihrer hohen Temperaturbeständigkeit, Korrosionsbeständigkeit sowie ihrer niedrigen Wärmeleitfähigkeit im Vergleich zu metallischen Werkstoffen besonders geeignet, um einen die Tragstruktur abschirmenden Hitzeschild aufzubauen. Ein derartiger Hitzeschild ist beispielsweise in EP 0 558 540 B1 beschrieben und müsste bei der Implementierung einer Umführung (Bypass) der Verdichterendluft entsprechend modifiziert werden. Das einfache Einbringen von Öffnungen löst das Problem nicht, da der Heißgasstrom innerhalb der Brennkammer die Oberfläche der keramischen Hitzeschilde erhitzt, und die Bypass-Luft an deren Seitenflächen für eine starke Abkühlung sorgt. So entstehen innerhalb der Schilde hohe Temperaturgradienten und damit verbundene Spannungen, die im Betrieb für Risse und Brüche und zum Verlust der Hitzeschilde führen.

Eine Zuführung eines Bypass-Luftstrom soll mit einem Hitzeschildelement gemäß der WO 2013/135702 A2, die den Oberbegriff des Anspruchs 1 offenbart, ermöglicht werden. Hierzu weist das Hitzeschildelement eine Wand mit einer zum Brennkammerinnen weisenden Heißseite und eine gegenüberliegende Kaltseite auf. Ein umlaufender Rand erstreckt sich rückseitig über die Kaltseite hinaus. Hierbei ist vorgesehen, dass im umlaufenden Rand eine Mehrzahl Bohrungen eingebracht werden, über die Kühlluft in die Brennkammer strömen kann. Weiterhin ist vorgesehen, dass beabstandet zur Wand eine zweite Teilwand vorhanden ist, die sich zwischen zwei gegenüberliegenden Randabschnitten erstreckt. Ein stromab gelegener Randabschnitt des umlaufenden Randes erstreckt sich jedoch nur bis zur Teilwand und nicht darüber hinaus. Am stromauf gelegenen Ende der Teilwand ungefähr Mittig im Hitzeschildelement ist eine Trennwand angeordnet, welche sich von der Teilwand bis zur rückseitigen Höhe der beiden angrenzenden Randabschnitte erstreckt. Hierdurch wird es weiterhin ermöglicht, einen Bypass-Luftstrom auf die Teilwand zu führen, welcher dann stromab zwischen den gegenüberliegenden Randabschnitten austreten kann.

Nachteilig bei vorheriger Lösung ist es jedoch, dass zur vorteilhaften Einströmung der Bypassluft ein Versatz in den Hitzeschildelementen notwendig ist oder ein höher Druckverlust durch eine Umlenkung in einem sich anschließenden Spalt in Kauf genommen werden muss.

Eine Aufgabe der Erfindung ist es daher, ein Hitzeschildelement bereitzustellen, welches die Zufuhr von Bypassluft erlaubt, bei gleichzeitig hoher Lebensdauer und das möglichst einfach und kostengünstig herzustellen und zu montieren ist. Eine weitere Aufgabe der Erfindung ist die Angabe einer Ringbrennkammer mit einem entsprechenden Hitzeschild. Ferner ist es eine Aufgabe der Erfindung eine Gasturbinenanlage für den Teillastbetrieb bereitzustellen.

Erfindungsgemäß werden diese Aufgaben gelöst durch das Hitzeschildelement gemäß Anspruch 1, die Ringbrennkammer gemäß Anspruch 8 und die Gasturbinenanlage gemäß Anspruch 13. Vorteilhafte Weiterbildungen der Erfindung sind in den jeweiligen abhängigen Ansprüchen definiert.

Das gattungsgemäße Hitzeschildelement dient insbesondere zur Verwendung als Auskleidung einer Brennkammer. Hierbei umfasst das Hitzeschildelement zunächst einmal eine Wand, welche eine mit einem heißen Medium beaufschlagbare Heißseite und eine der Heißseite gegenüberliegende Kaltseite aufweist. Weiterhin umfasst das Hitzeschildelement einen an der Wand angrenzenden und die Wand umlaufend umgebenden Rand. Hierbei erstreckt sich der Rand von der Heißseite wegweisend erhaben über die Kaltseite hinaus. Unabhängig von der konkreten Formgebung der Wand betrachtet in einer Draufsicht auf die Heißseite lässt sich der Rand aufteilen in zwei einander gegenüberliegende erste Randabschnitte. An einem Ende der Wand befindet sich ein zweiter Randabschnitt, welcher die beiden ersten Randabschnitte miteinander verbindet und im Wesentlichen quer zu den ersten Randabschnitten verläuft. Gegenüberliegend zum zweiten Randabschnitt befindet sich ein dritter Randabschnitt, welcher ebenso die beiden ersten Randabschnitte miteinander verbindet und im Wesentlichen quer zu den ersten Randabschnitten verläuft.

Erfindungsgemäß ist nunmehr vorgesehen, dass innerhalb des Hitzeschildelements ein Durchbruch geschaffen wird, durch den die Zufuhr von Bypassluft in das Brennkammerinnere ermöglicht wird. Hierzu weist die Wand zumindest einen Öffnungsspalt auf, wodurch die Wand in einen ersten Wandabschnitt auf einer Seite des Öffnungsspaltes und einen zweiten Wandabschnitt auf der anderen Seite des Öffnungsspaltes aufgeteilt wird. Weiterhin ist vorgesehen, dass sich am zweiten Wandabschnitt angrenzend an den Öffnungsspalt eine von der Heißseite wegweisende Trennwand anschließt. Insofern wird der zweite Wandabschnitt auf der Kaltseite umgeben von abschnittsweise den beiden ersten Randabschnitten, dem zweiten Randabschnitt und der gegenüberliegend zum zweiten Randabschnitt angeordneten Trennwand. Der erste Wandabschnitt hingegen ist umgeben von ebenso abschnittsweise den beiden ersten Randabschnitten, dem dritten Randabschnitt und dem gegenüberliegend zum dritten Randabschnitt angrenzend an die Trennwand angeordneten Öffnungsspalt.

Hierdurch werden auf der Kaltseite der Wand zwei voneinander getrennte erste und zweite Kammern gebildet, wobei die erste Kammer einen Öffnungsspalt von der Kaltseite zur Heißseite aufweist. Durch ein solches Doppelkammerkonzept wird das Innere des Hitzeschildelementes zweigeteilt. Die erste Kammer fungiert als Erweiterung des Bypass-Kanals. Das Hitzeschildelement fügt sich homogen in den Bypass ein. Dadurch, dass der Öffnungsspalt direkt an der Trennwand angrenzt bei insbesondere einer geringen Distanz zwischen einem Bypass-Kanal und dem Öffungsspalt wird ein homogener Strömungsverlauf mit geringem Druckverlust über dem Öffnungsspalt begünstigt.

In einer weiteren vorteilhaften Ausführungsform der Erfindung erstreckt sich der Öffnungsspalt entlang der ganzen Trennwand zwischen den beiden gegenüberliegenden ersten Randabschnitten, so dass eine gleichmäßige Bypass-Strömung mit ausreichendem Massenstrom erzielt werden kann.

Die Form bzw. der Verlauf des umlaufenden Randes sowie der Trennwand auf der Kaltseite ist zunächst unerheblich. Insofern können die Randabschnitte und die Trennwand zueinander und/oder innerhalb der Abschnitte Knicke oder Sprünge und folglich eine unterschiedliche Höhe über die Kaltseite aufweisen. Vorteilhaft ist es jedoch wenn sich der umlaufende Rand und die Trennwand bis zu einem von der Kaltseite entfernt gelegenen freien Ende erstreckt. Das freie Ende entspricht hierbei einer von der Heißseite bzw. von der Kaltseite beabstandeten Fläche (ohne Knicke oder Sprünge).

Besonders vorteilhaft ist es hierbei, wenn das freie Ende planar ausgeführt ist. Die ebene Gestalt des Hitzeschildelements auf der von der Heißseite wegweisenden Rückseite begünstigt sowohl die Montage als auch die Herstellung.

In noch einer weiteren vorteilhaften Ausführungsform ist die Trennwand zum Öffnungsspalt hin geneigt. Somit liegt die Trennwand bei Betrachtung des Hitzeschildelements von der Heißseite abschnittsweise über dem Öffnungsspalt. Somit lässt sich ein neutraler Ausströmwinkel des Bypass-Stroms beim Eintritt in die Brennkammer realisieren, da die Bypass-Luft ansonsten gegen das Verbrennungsgas anströmen muss. Außerdem wäre der Spalt sonst zur Flamme hin geöffnet und würde den Einzug von Heißgas provozieren.

Es ist vorteilhaft, wenn die Trennwand mehrere Bohrungen aufweist, deren Achsen auf die Oberfläche der Kaltseite des ersten Wandabschnitts gerichtet sind. Wenn die zweite Kammer vergleichsweise flach gestaltet ist, kann dort eine konventionelle, großflächige Prall-Kühlung erfolgen. Die dafür genutzte Kühlluft bewirkt bei fehlendem Bypass-Strom zusätzlich zur Sperrung des Öffnungsspalts. Hierzu kann die Kühlluft von der zweiten Kammer durch die Bohrungen in der Trennwand in die erste Kammer strömen.

Es ist zweckmäßig, wenn in der zweiten Kammer ausgehend vom zweiten Wandabschnitt eine Befestigungsvorrichtung angeordnet ist, welche sich vorteilhaft senkrecht von der Wand von der Heißseite wegweisend erstreckt.

Weiterhin ist es zweckmäßig, wenn das Hitzeschildelement aus Metall hergestellt ist. Typischerweise wird ein solches Hitzeschildelement als Gußbauteil realisiert.

Eine gattungsgemäße Ringbrennkammer umfassend eine Außenschale und eine Anzahl von Hitzeschildelementen, welche an der zum Brennkammerinneren weisenden Innenseite der Außenschale lösbar befestigt sind. Weiterhin umfasst die Ringbrennkammer einen auch als Bypassplenum bezeichneten, sich über den Umfang der Außenschale erstreckenden Ringkanal, durch den im Bypass-Betrieb ein Luft-Bypassstrom geleitet wird. Dem Ringkanal kann über Öffnungen der Bypass-Luftstrom zugeführt werden, wobei der Ringkanal einen zum Brennkammerinneren weisenden Ringspalt aufweist, durch den der Bypass-Luftstrom zum Brennkammerinneren geführt werden kann. Hierbei können der Ringkanal sowie der Ringspalt umlaufend ausgeführt sein. Sofern eine einigermaßen gleichmäßige Verteilung des Bypass-Luftstrom über den Umfang gewährleistet wird, kann der Ringkanal und/oder der Ringspalt auch mehrfach unterbrochen sein und insofern aus einzelnen Segmentabschnitten bestehen.

Eine neuartige Ringbrennkammer wird geschaffen durch die Verwendung einer Mehrzahl der zuvor beschriebenen erfindungsgemäßen und/oder hierzu vorteilhaften Hitzeschildelemente.

Hierbei ist es besonders vorteilhaft, wenn die Hitzeschildelemente derartig angeordnet sind, dass die ersten Kammern am Ringspalt zu liegen kommen. Insofern befinden sich auf einer Seite des Ringspalts die Trennwand und auf der anderen Seite des Ringspalts der dritte Randabschnitt. Dieses ermöglicht eine besonders vorteilhafte Strömung des Bypass-Luftstroms aus dem Ringspalt durch die erste Kammer und durch den Öffnungsspalt in den einzelnen Hitzeschildelementen.

In einer vorteilhaften Ausführungsform der Erfindung weist die Außenschale Öffnungen für die Prallkühlung der Hitzeschildelemente auf.

Dabei ist es zweckmäßig, wenn Öffnungen für die Prallkühlung des ersten Wandabschnitts bei der erste Kammer im Ringkanal der Außenschale angeordnet sind und in diesen Öffnungen Röhrchen angeordnet sind, die sich zur Heißseite weisend über die Außenschale hinaus bis in die ersten Kammern erstrecken. Dadurch kann Kühlluft gezielt an den ersten Wandabschnitt der ersten Kammer geleitet werden. Somit wird dieses Areal sowohl konvektiv, als auch über Prall-Kühlung gekühlt.

Weiterhin ist es besonders vorteilhaft, wenn eine Querströmung vom Bypass-Luftstrom und/oder der Kühlluft vermieden wird. Hierzu ist in einer ersten Variante vorgesehen, dass das Hitzeschildelement zumindest abschnittsweise mit dem freien Ende auf der Außenschale aufliegt. Durch die Auflage wird eine Querströmung zwischen dem freien Ende und der Außenschale weitgehend verhindert. Naheliegend ist es besonders vorteilhaft, wenn die Auflage am umlaufenden Rand sowie entlang der Trennwand auf der Außenschale gegeben ist.

In einer zweiten Variante wird ein Dichtmittel zwischen dem freien Ende des Hitzeschildelements und der Außenschale vorgesehen. Gleichfalls ist es vorteilhaft, wenn das Dichtmittel nicht zur abschnittsweise, sondern umlaufend vorhanden ist. Hierbei kann weiterhin vorteilhaft vorgesehen sein, dass das Dichtmittel aus einem elastischen Material hergestellt ist, so dass trotz geringfügiger Abweichung in der Formgebung des freien Endes und/oder der Außenschale sowie bei Vibrationen eine zuverlässige Dichtigkeit erzielt wird. Zur sicheren Fixierung des Dichtmittels ist dieses im umlaufenden Rand bzw. in der Trennwand eingebaut und steht über das freie Ende hinaus.

Darüber hinaus kann vorgesehen sein, dass die erste Variante und die zweite Variante zur Abdichtung kombiniert wird, indem abschnittsweise eine unmittelbare Auflage des freien Endes auf der Außenschale vorgesehen ist und abschnittsweise, insbesondere in Bereichen mit höherem Druckunterschied, ein Dichtmittel zwischen dem freien Ende und der Außenschale vorhanden ist.

Die auf eine Gasturbinenanlage gerichtete Aufgabe wird gelöst durch eine Gasturbinenanlage mit einer erfindungsgemäßen Ringbrennkammer.

Die Erfindung wird beispielhaft anhand der Zeichnungen näher erläutert. Es zeigen schematisch und nicht maßstäblich:
Figur 1 die Kaltseite eines Hitzeschildelements nach der Erfindung mit einer zweiten Kammer im Vordergrund,
Figur 2 die Kaltseite eines Hitzeschildelements nach der Erfindung mit einer zweiten Kammer im Hintergrund,
Figur 3 ein Hitzeschildelement im Schnitt,
Figur 4 die Heißseite eines Hitzeschildelements nach der Erfindung,
Figur 5 das Bypass-Konzept,
Figur 6 das Kühlluftmanagement,
Figur 7 ein Ausschnitt aus der Ringbrennkammer mit Hitzeschildelementen nach der Erfindung und
Figur 8 eine Darstellung einer erfindungsgemäßen Gasturbine in einem Längsschnitt gemäß einem Ausführungsbeispiel.

Die Figuren 1 bis 4 zeigen schematisch und beispielhaft ein metallisches Hitzeschildelement 1 nach der Erfindung, mit einer Wand 3, welche eine mit einem heißen Medium beaufschlagbare Heißseite 4 und eine der Heißseite 4 gegenüberliegende Kaltseite 5 aufweist. Die Figuren 1 bis 3 zeigen die Kaltseite 5 und die Figur 4 zeigt die Heißseite 4.

An die Wand 3 grenzt ein umlaufender, sich über die Ebene der Kaltseite 5 hinaus erstreckender Rand 6 mit einem von der Kaltseite 5 entfernt gelegenen freien Ende 7. Der Rand umfasst hierbei die beiden ersten gegenüberliegenden Randabschnitt 56 sowie einen sich quer zu den ersten Randabschnitten 56 erstreckenden zweiten Randabschnitt 57 und einen hierzu 57 gegenüberliegenden dritten Randabschnitt 58. Eine Trennwand 8 erstreckt sich von der Kaltseite 5 der Wand 3 bis zur Höhe des freien Endes 7 zwischen zwei gegenüberliegenden, durch den Rand 6 gebildeten Seiten 9, so dass auf der Kaltseite 5 der Wand 3 zwei voneinander getrennte erste und zweite Kammern 10, 11 gebildet werden und die erste Kammer 10 einen Öffnungsspalt 12 von der Kaltseite 5 zur Heißseite 4 aufweist, der sich direkt an die Trennwand 8 anschließt und sich entlang der ganzen Trennwand 8 erstreckt. Hierdurch wird die Wand 3 in zwei Abschnitte und zwar einmal in einen ersten Wandabschnitt 51 und einen zweiten Wandabschnitt 52 unterteilt. Die Trennwand 8 ist zum Öffnungsspalt 12 hin geneigt und weist mehrere Bohrungen 13 auf, deren Achsen 14 auf die Oberfläche der Kaltseite 5 in der ersten Kammer 10 gerichtet sind.

In den Figuren 1 bis 3 ist ferner gezeigt, dass in der zweiten Kammer 11 eine Befestigungsvorrichtung 15 angeordnet ist, welche sich im Wesentlichen senkrecht von der Wand 3 weg erstreckt. Eine Montage des Hitzeschildelements 1 erfolgt beispielsweise über ein mit der Befestigungsvorrichtung 15 verbundenes Tellerfederpaket.

Die Figuren 5 und 6 zeigen einen Schnitt durch eine Ringbrennkammer 2 mit einer Anzahl von Hitzeschildelementen 1 gemäß der Erfindung. Anhand von Figur 5 soll das Bypass-Konzept erläutert werden. Die Ringbrennkammer 2 der Figur 5 umfasst eine Außenschale 16, eine Anzahl von Hitzeschildelementen 1 gemäß der Erfindung, welche an der Innenseite der Außenschale 16 lösbar befestigt sind, und einen als Bypassplenum bezeichneten, sich über den Umfang der Außenschale 16 erstreckenden Ringkanal 17, durch den im Bypass-Betrieb ein Luft-Bypass-strom geleitet wird, mit einem Ringspalt 18 zum Brennkammerinneren 19 hin. Die Hitzeschildelemente 1 sind nun derart angeordnet, dass ihre ersten Kammern 10 am Ringspalt 18 zu liegen kommen. Neben den metallischen Hitzeschildelementen 1 nach der Erfindung umfasst die Brennkammer 2 stromauf der metallischen Hitzeschildelemente 1 mehrere Reihen von keramischen Hitzeschildelementen 24, von denen in der Figur 5 nur eine angedeutet ist, sowie stromab der metallischen Hitzeschildelemente 1 gemäß der Erfindung eine Reihe von weiteren metallischen Hitzeschildelementen 25, aber ohne Öffnungsspalte 12.

Figur 6 erklärt das Kühlluftmanagement. Bypassluft 26 tritt vom Ringkanal 17 in die erste Kammer 10 der Hitzeschildelemente 1 ein und gelangt über Öffnungsspalte 12 in das Brennkammerinnere 19. Die Außenschale 16 weist erste Öffnungen 20 für die Prallkühlung 27 der Hitzeschildelemente 1 auf, insbesondere für deren zweite Kammern 11. Durch die Bohrungen 13 in der Trennwand 8 kann die zur Prallkühlung 27 der zweiten Kammer 11 genutzte Luft weiterhin dazu verwendet werden, den Öffnungsspalt 12 gegen Heißgaseinzug aus dem Brennkammerinneren 19 zu sperren (s. Sperrluft 28).

Ferner sind zweite Öffnungen 21 für die Prallkühlung 29 der ersten Kammern 10 im Ringkanal 17 der Außenschale 16 vorgesehen. In diesen zweiten Öffnungen 21 sind Röhrchen 22 angeordnet, die sich bis in die ersten Kammern 10 erstrecken. Diese Anordnung dient der Prallkühlung 29 der ersten Kammern 10.

Figur 7 zeigt einen Ausschnitt aus der Ringbrennkammer 2 mit Hitzeschildelementen 1 nach der Erfindung, keramischen Hitzeschildelementen 24 und weiteren metallischen Hitzeschildelementen 25 in der Draufsicht.

Die Figur 8 zeigt schematisch und beispielhaft eine erfindungsgemäße Gasturbinenanlage 23 in einem Längsschnitt. Diese umfasst einen Verdichterabschnitt 30, einen Brennkammerabschnitt 31 und einen Turbinenabschnitt 32. Eine Welle 33 erstreckt sich durch alle Abschnitte der Gasturbinenanlage 23. Im Verdichterabschnitt 30 ist die Welle 33 mit Kränzen von Verdichterlaufschaufeln 34 und im Turbinenabschnitt 32 mit Kränzen von Turbinenlaufschaufeln 35 ausgestattet. Zwischen den Laufschaufelkränzen befinden sich im Verdichterabschnitt 30 Kränze von Verdichterleitschaufeln 36 und im Turbinenabschnitt 32 Kränze von Turbinenleitschaufeln 37. Die Leitschaufeln erstrecken sich vom Gehäuse 38 der Gasturbinenanlage 23 im Wesentlichen in Radialrichtung zur Welle 33.

Im Betrieb der Gasturbinenanlage 23 wird Luft 39 durch einen Lufteinlass 40 des Verdichterabschnittes 30 eingesaugt und von den Verdichterlaufschaufeln 34 komprimiert. Die komprimierte Luft wird einer im Brennkammerabschnitt 31 angeordneten Brennkammer 2 zugeleitet, die im vorliegenden Ausführungsbeispiel als eine Ringbrennkammer 2 ausgestaltet ist. Eine Anzahl von Hitzeschildelementen 1, 24, 25, welche an der Innenseite der Außenschale 16 lösbar befestigt sind, bildet einen Hitzeschild 41. In die Ringbrennkammer 2 wird auch ein gasförmiger oder flüssiger Brennstoff über wenigstens einen Brenner 42 eingedüst. Das dadurch entstehende Luft-Brennstoff-Gemisch wird gezündet und in der Brennkammer 2 verbrannt. Entlang des Strömungspfades 43 strömen die heißen Verbrennungsabgase von der Brennkammer 2 in den Turbinenabschnitt 32, wo sie expandieren und abkühlen und dabei Impuls auf die Turbinenlaufschaufeln 35 übertragen. Die Turbinenleitschaufeln 37 dienen dabei als Düsen zum Optimieren des Impulsübertrages auf die Laufschaufeln 35. Die durch den Impulsübertrag herbeigeführte Rotation der Welle 33 wird dazu genutzt, einen Verbraucher, beispielsweise einen elektrischen Generator, anzutreiben. Die entspannten und abgekühlten Verbrennungsgase werden schließlich durch einen Auslass 44 aus der Gasturbinenanlage 23 abgeleitet.

## Patentansprüche

1. Hitzeschildelement (1), insbesondere zur Auskleidung einer Brennkammer (2), mit einer ein- oder mehrteiligen Wand (3), welche (3) eine mit einem heißen Medium beaufschlagbare Heißseite (4) und eine der Heißseite (4) gegenüberliegende Kaltseite (5) aufweist, und mit einem an der Wand (3) angrenzenden sich von der Heißseite (4) wegweisend erstreckenden umlaufenden Rand (6), welcher (6) zumindest zwei gegenüberliegende erste Randabschnitte (56) und ein quer zu den ersten Randabschnitten verlaufenden zweiten Randabschnitt (57) und einen gegenüber dem zweiten Randabschnitt (57) angeordneten dritten Randabschnitt (58) umfasst,
**gekennzeichnet durch**
einen die Wand (3) durchdringenden Öffnungsspalt (12), welcher die Wand (3) in einen ersten Wandabschnitt (51) und einen zweiten Wandabschnitt (52) unterteilt, und **durch** eine angrenzend an den Öffnungsspalt (12) angeordnete Trennwand (8), welche (8) sich an den zweiten Wandabschnitt (52) anschließt und von der Heißseite wegweisend zwischen den beiden ersten Randabschnitten (56) erstreckt.

2. Hitzeschildelement (1) nach Anspruch 1,
**dadurch gekennzeichnet,**
**dass** sich der Öffnungsspalt (12) beidseitig bis zu den ersten Randabschnitten (56) erstreckt.

3. Hitzeschildelement (1) nach Anspruch 1 oder 2,
**dadurch gekennzeichnet,**
**dass** sich der umlaufende Rand (6) und die Trennwand (8) bis zu einem freien Ende (7) erstreckt.

4. Hitzeschildelement (1) nach einem der Ansprüche 1 bis 3, **dadurch gekennzeichnet,**
**dass** die Trennwand (8) zumindest im Bereich des Öffnungsspalts (12) geneigt ist.

5. Hitzeschildelement (12) nach Anspruch 4,
**dadurch gekennzeichnet,**
**dass** die Trennwand (8) mehrere Bohrungen (13) aufweist, deren (13) Achsen (14) auf den ersten Wandabschnitt (52) gerichtet sind.

6. Hitzeschildelement (1) nach einem der Ansprüche 1 bis 5, **dadurch gekennzeichnet,**
**dass** am zweiten Wandabschnitt (51) zumindest eine sich von der Kaltseite aus erstreckende Befestigungsvorrichtung (15) angeordnet ist.

7. Hitzeschildelement (1) nach einem der Ansprüche 1 bis 6, **dadurch gekennzeichnet,**
**dass** das Hitzeschildelement (1) aus Metall hergestellt ist.

8. Ringbrennkammer (2) umfassend eine Außenschale (16), eine Anzahl von Hitzeschildelementen (1), welche (1) an der Innenseite der Außenschale (16) lösbar befestigt sind, und einen sich über den Umfang der Außenschale (16) erstreckenden Ringkanal (17), dem (17) ein Luft-Bypassstrom zugeführt werden kann und der (17) einen zum Brennkammerinneren (19) offenen Ringspalt (18) aufweist, wobei die Hitzeschildelemente (1) angrenzend an den Ringspalt (18) angeordnet sind, **gekennzeichnet durch** Hitzeschildelemente (1) gemäß einer der vorhergehenden Ansprüche.

9. Ringbrennkammer nach Anspruch 8,
**dadurch gekennzeichnet,**
**dass** der Ringspalt (18) zwischen der Trennwand (8) und dem dritten Randabschnitt (57) angeordnet ist.

10. Ringbrennkammer (2) nach Anspruch 8 oder 9,
**dadurch gekennzeichnet,**
**dass** die Außenschale (16) erste Öffnungen (20) für die Prallkühlung der Hitzeschildelemente (1) aufweist.

11. Ringbrennkammer (2) nach Anspruch 10,
**dadurch gekennzeichnet,**
**dass** zweite Öffnungen (21) für die Prallkühlung des ersten Wandabschnitts (52) im der Außenschale (16) angeordnet sind und in diesen (21) Röhrchen (22) angeordnet sind, die (22) sich zur Heißseite weisend über die Außenschale (16) überstehen.

12. Ringbrennkammer (2) nach einem der Ansprüche 8 bis 11, **dadurch gekennzeichnet,**
**dass** das Hitzeschildelement (1) zumindest abschnittsweise, insbesondere umlaufend, mit dem freien Ende (7) auf der Außenschale (16) aufliegt; und/oder
**dass** zumindest abschnittsweise, insbesondere umlaufend, zwischen dem freien Ende des Hitzeschildelements und der Außenschale (16) ein elastisches und/oder im Rand (6) eingebautes Dichtmittel angeordnet ist.

13. Gasturbinenanlage (23) mit einer Ringbrennkammer (2) nach einem der Ansprüche 8 bis 12.

## Claims

1. Heat shield element (1), in particular for lining a combustion chamber (2), having a single-part or multi-part wall (3), which wall (3) has a hot side (4), which can be impinged on by a hot medium, and a cold side (5) situated opposite the hot side (4), and having an encircling edge (6) which adjoins the wall (3) and which extends so as to point away from the hot side (4), which encircling edge (6) comprises at least two opposite first edge sections (56), a second end section (57) running transversely with respect to the first edge sections, and a third edge section (58) arranged opposite the second edge section (57),
**characterized by**
an opening gap (12) which extends through the wall (3) and which divides the wall (3) into a first wall section (51) and a second wall section (52), and by a partition (8) which is arranged adjacent to the opening gap (12), which partition (8) adjoins the second wall section (52) and extends, so as to point away from the hot side, between the two first edge sections (56).

2. Heat shield element (1) according to Claim 1, **characterized**
**in that** the opening gap (12) extends to both sides as far as the first edge sections (56).

3. Heat shield element (1) according to Claim 1 or 2, **characterized**
**in that** the encircling edge (6) and the partition (8) extend as far as a free end (7).

4. Heat shield element (1) according to one of Claims 1 to 3,
**characterized**
**in that** the partition (8) is inclined at least in the region of the opening gap (12).

5. Heat shield element (1) according to Claim 4, **characterized**
**in that** the partition (8) has multiple bores (13), the axes (14) of which bores (13) are directed towards the first wall section (52).

6. Heat shield element (1) according to one of Claims 1 to 5,
**characterized**
**in that**, on the second wall section (52), there is arranged at least one fastening device (15) which extends preceding from the cold side.

7. Heat shield element (1) according to one of Claims 1 to 6,
**characterized**
**in that** the heat shield element (1) is produced from metal.

8. Annular combustion chamber (2) comprising an outer shell (16), a number of heat shield elements (1), which heat shield elements (1) are detachably fastened to the inner side of the outer shell (16), and an annular channel (17) which extends over the circumference of the outer shell (16), to which annular channel (17) an air bypass flow can be supplied and which annular channel (17) has an annular gap (18) which is open to the combustion chamber interior (19), wherein the heat shield elements (1) are arranged adjacent to the annular gap (18),
**characterized by** heat shield elements (1) according to one of the preceding claims.

9. Annular combustion chamber according to Claim 8, **characterized**
**in that** the annular gap (18) is arranged between the partition (8) and the third edge section (57).

10. Annular combustion chamber (2) according to Claim 8 or 9, **characterized**
**in that** the outer shell (16) has first openings (20) for the impingement cooling of the heat shield elements (1).

11. Annular combustion chamber (2) according to Claim 10, **characterized**
**in that** second openings (21) for the impingement cooling of the first wall section (52) are arranged in the outer shell (16), and tubes (22) are arranged in said openings (21), which tubes (22) protrude beyond the outer shell (16) so as to point towards the hot side.

12. Annular combustion chamber (2) according to one of Claims 8 to 11,
**characterized in that** the heat shield element (1) lies at least in sections, in particular in encircling fashion, with the free end (7) on the outer shell (16); and/or
**in that**, at least in sections, in particular in encircling fashion, a sealing means which is elastic and/or installed on the edge (6) is arranged between the free end of the heat shield element and the outer shell (16).

13. Gas turbine installation (23) having an annular combustion chamber (2) according to one of Claims 8 to 12.

## Revendications

1. Elément (1) de bouclier thermique, notamment pour revêtir une chambre (2) de combustion, ayant une paroi (3) en une pièce ou en plusieurs pièces, qui (3) a un côté (4) chaud pouvant être soumis à un fluide chaud et un côté (5) froid opposé au côté (4) chaud, et comprenant un bord (6) voisin de la paroi (3), faisant tout le tour en s'éloignant du côté (4) chaud, et comprenant au moins deux premières parties (56) de bord opposées et une deuxième partie (57) de bord s'étendant transversalement aux premières parties de bord et une troisième partie (58) de bord opposée à la deuxième partie (57) de bord,
**caractérisé par**
une fente (12) d'ouverture, qui traverse la paroi (3) et qui subdivise la paroi (3) en une première partie (51) de paroi et en une deuxième partie (52) de paroi, et par une cloison (8), qui est disposée au voisinage de la fente (12) d'ouverture, qui se raccorde à la deuxième partie (52) de paroi et qui s'étend, en s'éloignant du côté chaud, entre les deux premières parties (56) de bord.

2. Elément (1) de bouclier thermique suivant la revendication 1,
**caractérisé**
**en ce que** la fente (12) d'ouverture s'étend des deux côtés jusqu'aux premières parties (56) de bord.

3. Elément (1) de bouclier thermique suivant la revendication 1 ou 2,
**caractérisé**
**en ce que** le bord (6) faisant le tour et la cloison (8) s'étendent jusqu'à une extrémité (7) libre.

4. Elément (1) de bouclier thermique suivant l'une des revendications 1 à 3,
**caractérisé**
**en ce que** la cloison (8) est inclinée au moins dans la région de la fente (12) d'ouverture.

5. Elément (1) de bouclier thermique suivant la revendications 4,
**caractérisé**
**en ce que** la cloison (8) a plusieurs trous (13), dont (13) les axes (14) sont dirigés sur la première partie (52) de paroi.

6. Elément (1) de bouclier thermique suivant l'une des revendications 1 à 5,
**caractérisé**
**en ce qu'**au moins un dispositif (15) de fixation, s'étendant à partir du côté froid, est disposé sur la deuxième partie (51) de paroi.

7. Elément (1) de bouclier thermique suivant l'une des revendications 1 à 6,
**caractérisé**
**en ce que** l'élément (1) de bouclier thermique est en métal.

8. Chambre de combustion (2) annulaire, comprenant une coque (16) extérieure, un certain nombre d'éléments (1) de bouclier thermique, qui (1) sont fixés de manière amovible à la face intérieure de la coque (16) extérieure et un conduit (17) annulaire, qui s'étend sur le pourtour de la coque (16) extérieure, auquel peut être apporté un courant d'air de dérivation et qui a une fente (18) annulaire ouverte vers l'intérieur (19) de la chambre de combustion, les éléments (1) de bouclier thermique étant disposés au voisinage de la fente (18) annulaire,
**caractérisée par** des éléments (1) de bouclier thermique suivant l'une des revendications précédentes.

9. Chambre de combustion annulaire suivant la revendication 8, **caractérisée**
**en ce que** la fente (18) annulaire est disposée entre la cloison (8) et la troisième partie (57) de bord.

10. Chambre de combustion (2) annulaire suivant la revendication 8 ou 9,
**caractérisée**
**en ce que** la coque (16) extérieure a des premières ouvertures (20) pour le refroidissement par rebondissement des éléments (1) de bouclier thermique.

11. Chambre de combustion (2) annulaire suivant la revendication 10,
**caractérisée**
**en ce que** des deuxièmes ouvertures (21), pour le refroidissement par rebondissement de la première partie (52) de paroi, sont prévues dans la coque (16) extérieure et, dans celle-ci, sont disposés des tubes (22), qui, du côté chaud, dépassent de la coque (16) extérieure.

12. Chambre de combustion (2) annulaire suivant l'une des revendications 8 à 11,
**caractérisée**
**en ce que** l'élément (1) de bouclier thermique s'applique, au moins par endroit, notamment en faisant le tour, par l'extrémité (7) libre sur la coque (16) extérieure et/ou en ce que, au moins par endroit, notamment en faisant le tour, il est disposé, entre l'extrémité libre de l'élément de bouclier thermique et la coque (16) extérieure, un agent d'étanchéité élastique et/ou incorporé au bord (6).

13. Installation (23) de turbine à gaz, ayant une chambre de combustion (2) annulaire suivant l'une des revendications 8 à 12.
